# FASCICULE DE BREVET EUROPEEN

(11) **EP 1 748 938 B1**
(45) Date de publication et mention de la délivrance du brevet: **11.06.2008**
(21) Numéro de dépôt: 04731356.4
(22) Date de dépôt: 06.05.2004
(51) Int. Cl.: B65D 83/00

(54) **DISPOSITIF D'OBTURATION POUR DISTRIBUTEUR DE PRODUIT LIQUIDE SANS REPRISE D'AIR**
VERSCHLUSSVORRICHTUNG FÜR EINEN NICHTENTLÜFTETEN FLÜSSIGPRODUKTSPENDER
CLOSURE DEVICE FOR A NON-VENTED LIQUID PRODUCT DISPENSER

(43) Date de publication de la demande: 07.02.2007
(73) Titulaire: Rexam Dispensing SMT, 71700 Tournus (FR)
(72) Inventeur: ROSSIGNOL, Eric, 71700 Châlon-sur-Saône (FR)
(74) Mandataire: Bredema
(86) Numéro de dépôt international: PCT/EP2004/004835
(87) Numéro de publication internationale: WO 2005/113379

(56) Documents cités:
- EP-A- 0 099 457
- EP-A- 0 351 517
- FR-A- 2 656 854
- US-A- 4 522 316

## Description

La présente invention concerne un dispositif d'obturation pour distributeur de produit liquide sans reprise d'air (EP 0 099 457 A).

L'invention s'applique plus particulièrement à la distribution de produits cosmétiques ou pharmaceutiques à partir d'un réservoir rigide équipé notamment de moyens de prélèvement du produit et d'un fond mobile pourvu de moyens d'étanchéité.

Au fur et à mesure que le consommateur prélève du produit, le volume interne du réservoir se réduit et, du fait de l'absence d'air, le fond remonte naturellement pour compenser le vide ainsi crée,

Ce fond mobile assure par coulissement l'étanchéité statique et dynamique avec la paroi du réservoir. L'herméticité du distributeur et le bon conditionnement du produit dépendent étroitement de la fiabilité des moyens d'étanchéité du fond.

Par conséquent, ces moyens d'étanchéité qui sont réalisés par moulage d'une paroi mince avec une matière souple, déformable et fragile doivent donc être protégés dès leur sortie du moule et jusqu'au montage du fond dans le réservoir pour éviter tout risque de fuite ultérieure.

La présente invention a pour but de résoudre ce problème technique de manière satisfaisante.

Ce but est atteint au moyen d'un dispositif comprenant un ensemble constitué d'une embase formant boîtier, destinée à être fixée à la base dudit réservoir et à l'intérieur de laquelle est destiné à être logé intégralement et coaxialement ledit fond, dès sa fabrication et avant distribution du produit de façon à protéger lesdits moyens d'étanchéité.

Selon une caractéristique avantageuse, ladite embase présente un manchon central de retenue et de calage dans lequel est engagée, de manière coulissante, une douille axiale portée par la face extérieure du fond mobile.

Selon une autre caractéristique, ledit manchon débouche à l'extérieur à la partie inférieure de ladite embase.

Ladite douille et ledit manchon central présentent des bords respectivement inférieur et supérieur biseautés facilitant, par guidage, l'emboîtement de l'un dans l'autre.

Selon une première variante, ledit fond est constitué d'une calotte prolongée latéralement vers l'extérieur par une lèvre d'étanchéité périphérique.

De préférence, ladite lèvre se raccorde au pourtour de ladite calotte par une portion concave assurant, par arc-boutement sur la paroi interne de la coupelle ou du réservoir, un blocage anti-retour du fond.

Selon une autre variante, ledit fond est constitué d'une coupelle prolongée latéralement vers l'extérieur par une bague dont les bords supérieur et inférieur sont pourvus chacun d'une lèvre d'étanchéité périphérique.

Selon encore une autre caractéristique, ladite embase comporte des éléments d'encliquetage coopérant avec des éléments complémentaires portés par la base du réservoir.

Selon une autre variante, le diamètre intérieur de l'embase est légèrement supérieur au diamètre intérieur du réservoir.

Le dispositif de l'invention comprend donc un ensemble prêt au montage offrant une bonne protection au fond mobile durant les opérations délicates de stockage en sortie de moule, de transfert vers les postes d'assemblage et de montage sur le réservoir.

Cet ensemble constitue ainsi un double fond avec une pièce extérieure fixe formant à la fois embase pour le réservoir et boîtier pour la pièce intérieure formant fond mobile.

La séparation du fond mobile et sa sortie de l'embase/boîtier formant le fond fixe puis son passage dans le réservoir, s'effectuent automatiquement par coulissement axial en réponse à la dépression créée dès la phase initiale de distribution.

Le remplissage du réservoir est généralement effectué en position inversée du distributeur (tête en bas) puis l'ensemble solidaire embase/fond mobile est monté sur la partie ouverte du réservoir à la manière d'un couvercle avant de retourner le distributeur pour le mettre dans une position verticale de stockage et d'utilisation dans laquelle les moyens de prélèvement sont disposés à la partie supérieure.

Toutes ces opérations sont effectuées sans contact avec le fond mobile qui reste enfermé dans l'embase.

Le cas échéant, la mise en service comportera une opération consistant à extraire le fond mobile de l'embase en exerçant une légère poussée axiale au travers de l'alésage central du manchon, ce qui permet également de chasser l'air résiduel enfermé dans le réservoir après conditionnement du produit.

L'invention sera mieux comprise à la lecture de la description qui va suivre en référence aux dessins sur lesquels :
La figure 1 représente une vue en coupe axiale d'un mode de réalisation du dispositif de l'invention avant assemblage sur un réservoir et,
La figure 2 représente une vue en coupe axiale du dispositif de la figure 1, après assemblage sur un réservoir et mise en service du distributeur.
La figure 3 représente une vue en coupe d'un autre mode de réalisation de l'invention.

Le dispositif représenté sur les figures est destiné à être monté sur des distributeurs de produits liquides ou semi-liquides fonctionnant sans reprise d'air et appelés parfois «airless».

Ce type de distributeur est notamment équipé d'un réservoir et de moyens de prélèvement du produit tels qu'une pompe (non représentée).

Le réservoir est réalisé dans le cadre de la présente invention, sous forme d'un conteneur rigide R comportant un fond mobile 1.

Le fond 1 représenté sur les figures 1 et 2 assure l'étanchéité du distributeur en partie basse et remonte en coulissant à l'intérieur du réservoir R (figure 2) sous l'effet de la dépression interne consécutive à la sortie des doses successives de produit qui sont délivrées.

Dans la variante des figures 1 et 2, le fond 1 est constitué d'une calotte 11 et possède des moyens d'étanchéité sous forme d'une lèvre périphérique 12 prolongeant la calotte 11 latéralement et vers l'extérieur et qui assure, en outre, le raclage de la paroi interne du réservoir R lors du déplacement du fond entre deux positions de repos.

La lèvre 12 se raccorde au pourtour de la calotte I du fond par une portion concave 120 assurant, par arc-boutement sur la paroi interne du réservoir R, un blocage directionnel du fond mobile 1 vers le bas et/ou vers l'extérieur.

Dans la variante de la figure 3, le fond 1 est constitué d'une coupelle 13 prolongée latéralement vers l'extérieur par une bague 14 dont les bords supérieur et inférieur sont pourvus chacun d'une lèvre d'étanchéité périphérique 12a, 12b dont la structure est analogue à celle de la lèvre 12 de la variante des figures précédentes.

Ces lèvres, qui sont généralement réalisées avec un matériau élastomère, sont fragiles, en particulier au niveau de leur extrémité amincie qui est destinée à venir en contact d'appui, sous légère contrainte, contre la paroi interne du réservoir.

Pour les protéger, il est prévu, selon l'invention, de placer le fond 1, dès sa fabrication, dans une embase 2 formant boîtier qui est destiné à être fixée à la base du réservoir R, immédiatement après son remplissage.

A cet effet, l'embase 2 présente une jupe latérale 21 dont la hauteur est supérieure ou égale à celle du fond 1 et comporte des éléments d'encliquetage 22, réalisés ici sous forme de créneaux, coopérant avec des éléments complémentaires r portés par la base du réservoir R.

Le fond 1 est reçu et logé intégralement et coaxialement dans l'embase 2 en attendant son montage sur le réservoir R comme représenté sur la figure 1.

L'embase 2 présente un manchon central 20 débouchant à l'extérieur en formant un conduit pour l'entrée d'air dans l'espace compris entre le fond 1 et l'embase et dans lequel est engagée, de manière coulissante, une douille axiale 10 portée par la face extérieure du fond 1, située ici en dessous.

Dans la variante représentée, la douille 10 est creuse.

La coopération entre la douille 10 et le manchon 20 assure la retenue et le calage du fond 1 et garantit une butée et un positionnement corrects relativement au réservoir R en vue de sa course ultérieure. Le bord inférieur l0a de la douille 10 et, ici, également le bord supérieur 20a du manchon 20, sont profilés en biseau pour faciliter par guidage, leur engagement mutuel et l'emboîtement de l'un dans l'autre.

Dans le mode de réalisation représenté sur la figure 2, l'embase 2 est emmanchée à l'intérieur du réservoir R.

Toutefois, le diamètre intérieur de l'embase 2 est légèrement supérieur au diamètre intérieur du réservoir R.

Dans ces conditions, la partie basse de la paroi interne du réservoir R est munie d'une pente P facilitant le glissement forcé ou automatique de la lèvre 12 à la jonction intérieure entre le haut de la jupe 21 de l'embase 2 et le réservoir R.

Il serait néanmoins possible de prévoir que l'embase soit emmanchée à l'extérieur du réservoir, la paroi du réservoir s'intercalant alors entre la lèvre du fond mobile et la jupe de l'embase.

## Revendications

1. Dispositif d'obturation pour distributeur de produit liquide sans reprise d'air comprenant un réservoir rigide (R) équipé de moyens de prélèvement du produit et d'un fond mobile (1) pourvu de moyens d'étanchéité **caractérisé en ce qu'**il comprend une embase (2) formant boîtier, destinée à être fixée à la base dudit réservoir et à l'intérieur de laquelle est destiné à être logé intégralement et coaxialement ledit fond (1), dès sa fabrication et avant distribution du produit de façon à protéger lesdits moyens d'étanchéité.

2. Dispositif selon la revendication 1 **caractérisé en ce que** ladite embase (2) présente un manchon central (20) de retenue et de calage coopérant de manière coulissante avec une douille axiale (10) portée par la face extérieure du fond mobile (1).

3. Dispositif selon la revendication 2 **caractérisé en ce que** ledit manchon (20) débouche à l'extérieur à la partie inférieure de ladite embase (2).

4. Dispositif selon la revendication 2 **caractérisé en ce que** ladite douille (10) et ledit manchon central (20) présentent des bords respectivement inférieur et supérieur biseautés (10a,20a) facilitant, par guidage, l'emboîtement de l'un dans l'autre.

5. Dispositif selon l'une des revendications précédentes **caractérisé en ce que** ledit fond (1) est constitué d'une calotte (11) prolongée latéralement vers l'extérieur par une lèvre d'étanchéité périphérique (12).

6. Dispositif selon la revendication 6 **caractérisé en ce que** ladite lèvre (12) se raccorde au pourtour de ladite calotte (11) par une portion concave (120) assurant, par arc-boutement sur la paroi interne de l'embase (2) ou du réservoir (R), un blocage anti-retour du fond (1).

7. Dispositif selon l'une des revendications 1 à 5 **caractérisé en ce que** ledit fond (1) est constitué d'une coupelle (13) prolongée latéralement vers l'extérieur par une bague (14) dont les bords supérieur et inférieur sont pourvus chacun d'une lèvre d'étanchéité périphérique (12a,12b).

8. Dispositif selon l'une des revendications précédentes **caractérisé en ce que** ladite embase (2) comporte des éléments d'encliquetage (22) coopérant avec des éléments complémentaires (r) portés par la base du réservoir (R).

9. Dispositif selon l'une des revendications précédentes **caractérisé en ce que** le diamètre intérieur de l'embase (2) est légèrement supérieur au diamètre intérieur du réservoir (R).

## Claims

1. A shutter device for a liquid product dispenser without air intake comprising a rigid container (R) provided with product sampling means and a movable bottom (1) provided with sealing means, **characterized in that** it includes a packing (2) forming a housing, intended to be fastened to the base of said container and inside which said bottom (1) is intended to be integrally and coaxially accommodated, as soon as it is manufactured and prior to the product dispensing so as to protect said sealing means.

2. A device according to claims 1, **characterized in that** said packing (2) has a central holding and locking sleeve (20) sshellingly cooperating with an axial socket (10) supported by the outer face of the movable bottom (1).

3. A device according to claims 2, **characterized in that** said sleeve (20) opens to the outside of the lower potion of said packing (2).

4. A device according to claims 2, **characterized in that** said socket (10) and said central sleeve have respective bevelled lower and upper edges (10a, 20a) which facilitate and guide the interlocking thereof.

5. A device according to one of the preceding claims, **characterized in that** said bottom (1) is constituted by a shell (11) extending laterally outwards by means of a peripheral sealing lip (12).

6. A device according to claims 6, **characterized in that** said lip (12) is connected to the rim of said shell (11) through a concave portion (120) providing a non-return locking of the bottom (1).

7. A device according to claims 1 to 5, **characterized in that** said bottom (1) is constituted by a cup (13) extending laterally outwards by means of a ring (14), the upper and lower edges of which are provided, each, with a peripheral sealing lip (12a, 12b).

8. A device according to any one of the preceding claims, **characterized in that** said packing (2) includes detent means (22) cooperating with complementary elements (r) supported by the packing of the container (R).

9. A device according to any one of the preceding claims **characterized in that** the inner diameter of the packing (2) is slightly greater than the inner diameter of the container (R).

## Patentansprüche

1. Verschlußvorrichtung für einen Spender von Flüssigprodukten ohne Luftaufnahme, wobei der Spender einen starren Behälter (R) aufweist, der mit Mitteln zur Entnahme des Produkts und einem mit Mitteln zur Dichtheit versehenen mobilen Boden (1) ausgerüstet ist, **dadurch gekennzeichnet, daß** sie eine Sitzfläche (2) umfaßt, die ein Gehäuse bildet und dazu bestimmt ist, an der Basis des besagten Behälters befestigt zu werden, und in deren Innern der besagte Boden (1) gleich nach seiner Herstellung und vor der Angabe des Produkts vollständig und koaxial untergebracht werden soll, damit die besagten Mittel zur Dichtheit geschützt werden.

2. Vorrichtung nach Anspruch 1, **dadurch gekennzeichnet, daß** die besagte Sitzfläche (2) eine mittlere Muffe (20) zur Rückhaltung und Einstellung umfaßt, die gleitend mit einer axialen Hülse (10) zusammenwirkt, die von der Außenseite des mobilen Bodens (1) getragen wird.

3. Vorrichtung nach Anspruch 2, **dadurch gekennzeichnet, daß** die besagte Muffe (20) am unteren Teil der besagten Sitzfläche (2) nach außen führt.

4. Vorrichtung nach Anspruch 2, **dadurch gekennzeichnet, daß** die besagte Hülse (10) und die besagte mittlere Muffe (20) einen unteren beziehungsweise oberen abgefasten Rand (10a, 20a) aufweist, der durch Führung das Ineinanderschieben des einen in den anderen vereinfacht.

5. Vorrichtung nach einem beliebigen der vorstehenden Ansprüche, **dadurch gekennzeichnet, daß** der besagte Boden (1) aus einer seitlich durch eine umlaufende Dichtheitslippe (12) nach außen verlängerten Kappe (11) besteht.

6. Vorrichtung nach Anspruch 6, **dadurch gekennzeichnet, daß** sich die besagte Lippe (12) mit einem konkaven Abschnitt (120) an den äußeren Umfang der besagten Kappe (11) anschließt und durch Streben auf die innere Wand der Sitzfläche (2) oder des Behälters (R) eine Rückschlagsperre des Bodens (1) sicherstellt.

7. Vorrichtung nach einem beliebigen der vorstehenden Ansprüche 1 bis 5, **dadurch gekennzeichnet, daß** der besagte Boden (1) aus einer seitlich durch einen Ring (14) nach außen verlängerten Schale (13) besteht, deren oberer und unterer Rand jeweils mit einer umlaufenden Dichtheitslippe (12a, 12b) versehen sind.

8. Vorrichtung nach einem beliebigen der vorstehenden Ansprüche, **dadurch gekennzeichnet, daß** die besagte Sitzfläche (2) Einrastelemente (22) umfaßt, die mit ergänzenden Elementen (r) zusammenwirken, die von der Basis des Behälters (R) getragen werden.

9. Vorrichtung nach einem beliebigen der vorstehenden Ansprüche, **dadurch gekennzeichnet, daß** der Innendurchmesser der Sitzfläche (2) etwas größer als der Innendruchmesser des Behälters (R) ist.
